# EUROPÄISCHE PATENTSCHRIFT

(11) **EP 0 217 073 B1**
(45) Veröffentlichungstag und Bekanntmachung des Hinweises auf die Patenterteilung: **15.03.1989**
(21) Anmeldenummer: 86110891.8
(22) Anmeldetag: 06.08.1986
(51) Int. Cl.: A63C 9/20

(54) **Langlaufskibindung**
Cross-country ski binding
Fixation pour ski de fond

(30) Priorität: 22.08.1985 DE 3530095
(43) Veröffentlichungstag der Anmeldung: 08.04.1987
(73) Patentinhaber: Metallwerk K. Pittl GmbH & Co. KG, 6166 Fulpmes (AT); ADIDAS AG, 91074 Herzogenaurach (DE)
(72) Erfinder: Jungkind, Roland, Dipl.-Ing., D-8100 Garmisch-Partenkirchen (DE)
(74) Vertreter: LOUIS, PÖHLAU, LOHRENTZ & SEGETH

(56) Entgegenhaltungen:
- DE-A- 3 405 861
- FR-A- 2 399 856

## Beschreibung

Die Erfindung betrifft eine Langlaufskibindung für Langlaufskischuhe, die an ihrem vorderen Sohlenende in Eingriffselemente der Skibindung einfügbare entsprechende Eingriffselemente zur Herstellung einer Gelenkverbindung aufweisen, mit einem U-förmigen Bügel zur Sicherung des vorderen Sohlenendes gegen ein Abheben von den skibindungsseitigen Eingriffselementen, dessen Schenkel mit ihren freien Enden an skifesten Seitenbacken der Skibindung um eine Querachse schwenkbar gelagert sind und der durch eine Feder in Richtung auf eine mit seinem Steg das vordere Sohlenende übergreifende Stellung belastet ist, und mit einem federbelasteten Riegelhebel, der mittels eines Sperrhakens einen Rastvorsprung der Skibindung hintergreifen und dadurch den U-förmigen Bügel in einer Offenstellung halten kann.

Bei der Langlaufskibindung nach der älteren europäischen Patentanmeldung 85-101.807.7 (EP-A 0 156 159) kann der U-förmige Bügel mittels des Riegelhebels willkurlich an der Grundplatte der Skibindung eingehakt werden, wodurch die Skibindung eine fixierte Offenstellung einnehmen kann. Hierdurch wird das Einführen des Skischuhes in die Skibindung erleichtert. Der Bügel wird in seine das vordere Sohlenende übergreifende und

damit den Skischuh in der Skibindung fixierende Stellung dadurch verbracht, daß nach dem Einführen des Skischuhes dieser im Sinne einer Laufbewegung angehoben wird, bis die Oberseite des vorderen Sohlenendes mit dem Steg des Bügels in Berührung kommt, wonach beim Weiterschwenken des Skischuhes durch die Mitnahme des Bügels die Verhakung des Riegelhebels an der Grundplatte von selbst gelöst wird. Damit befindet sich die Langlaufskibindung in ihrem Gebrauchszustand.

Die vorliegende Erfindung bezweckt eine Verbesserung dieser Langlaufskibindung dahingehend, daß diese als Step-in-Bindung ausgestaltet ist, d.h. der Gebrauchszustand der Skibindung schon durch den Einfügevorgang des Skischuhes in die Skibindung selbst herbeigeführt wird und nicht erst durch ein darauffolgendes Anheben des Skischuhes im Sinne einer Laufbewegung.

Erfindungsgemäß wird dies durch die Merkmale gemäß dem Kennzeichenteil des Patentanspruches 1 erreicht.

Wie bei der vorstehend besprochenen Skibindung kann der Riegelhebel mit dem Rastvorsprung im Sinne einer Fixierung der Offenstellung in Eingriff verbracht werden, indem bei angehobenem Skischuh der Riegelhebel beispielsweise mit dem Skistock nach unten gedrückt und anschließend der Skischuh abgesenkt wird. Hierdurch hintergreift der Sperrhaken des Riegelhebels im Zuge einer Rückwärtsbewegung den Rastvorsprung und verhindert ein Zurückbewegen des Bügels, so daß dieser in der Offenstellung verbleibt und der Skischuh aus der Skibindung ausgehoben werden kann. Wird in dieser Offenstellung der Skibindung der Skischuh eingefügt, so drückt das vordere Sohlenende auf das in diesem Zustand in der Bewegungsbahn des Sohlenendes befindliche Nockenelement, welches seinerseits mechanisch auf den Riegelhebel wirkt, d.h. diesen aus dem Eingriff mit dem Rastvorsprung heraushebt. Hierdurch wird die den Bügel beaufschlagende Feder wirksam und verstellt den Bügel in die das vordere Sohlenende übergreifende Stellung.

Nach einer vorteilhaften Ausbildung ist der Riegelhebel schwenkbar an dem Bügel gelagert und durch eine Schenkelfeder in Richtung auf eine Entriegelungsstellung beaufschlagt. Diese Gestaltung ermöglicht in weiterer Ausbildung der Erfindung die Anordnung des Nockenelements unmittelbar und zweckmäßigerweise einstückig an dem Riegelhebel selbst. Der Riegelhebel kann jedoch auch starr an dem Bügel befestigt und biegeelastisch nach Art einer Blattfeder ausgeführt sein. In diesem Fall ist das Nockenelement gesondert an der Skibindung gelagert und drückt bei Betätigung den Sperrhaken des Riegelhebels wie geschildert aus dem Eingriff mit dem Rastvorsprung, so daß der Riegelhebel sich unter der ihm innewohnenden Biegeelastizität in Richtung auf die Entriegelungsstellung bewegt.

Nach einer weiteren vorteilhaften Ausgestaltung sind als skischuhseitige Eingriffselemente am vorderen Sohlenende seitlich vorspringende Zapfen vorgesehen, die in nach oben offene Lagerausnehmungen in den Schenkeln des Bügels eingefügt werden können. Diese Gestaltung hat gegenüber der prinzipiell ebenfalls möglichen und in der vorstehend besprochenen Patentanmeldung beschriebenen Hakenausbildung des vorderen Sohlenendes den Vorteil, daß der Eingriff mit den skibindungsseitigen Eingriffselementen weniger störungsanfällig durch Verschmutzung ist.

Weitere Vorteile und Merkmale der vorliegenden Erfindung ergeben sich aus der nachfolgenden Beschreibung eines Ausführungsbeispiels anhand der beiliegenden Zeichnungen sowie aus weiteren Unteransprüchen. In den Zeichnungen zeigen:
Figur 1: Einen Längsschnitt durch die Skibindung im Gebrauchszustand mit eingefügtem Skischuh;
Figur 2: Eine Draufsicht, teilweise aufgebrochen, auf die Skibindung gemäß Figur 1;
Figur 3: Einen zur Figur 1 analogen Längsschnitt durch die Skibindung in der einstiegsbereiten Offenstellung, und
Figur 4: einen Längsschnitt durch die Skibindung im Gebrauchszustand bei von der Skioberfläche abgehobenem Skischuh.

Die dargestellte Langlauskibindung umfaßt eine Grundplatte 1 mit einer an deren vorderem Ende einstückig angeordneten Querleiste 2 und Seitenbacken 3. Die Grundplatte ist mittels Schrauben 4 auf einem Ski 5 befestigt.

Zwischen den Seitenbacken 3 erstreckt sich eine Traverse 7, an der ein U-förmiger Bügel 8 im Endbereich seiner freien Schenkel schwenkbar gelagert ist. Der U-förmige Bügel 8 besitzt einen Steg 9, der in einer nachfolgend noch näher beschriebenen Weise im Gebrauchszustand der Skibindung gemäß Figur 1 das vordere Sohlenende eines strichpunktiert dargestellten, in die Skibindung eingesetzten Skischuhes übergreift. Die Schenkel 10 des Bügels 8 weisen in ihren Rändern nach oben offene Lagerausnehmungen 11 auf, die zur Aufnahme von seitlich vorspringenden kreiszylindrischen Zapfen 12 des vorderen Sohlenendes dienen.

In der Nähe des vorderen Randes der Schenkel 10 des Bügels 8 ist an einer Traverse 14 ein Riegelhebel 15 schwenkbar gelagert, der an seinem vorderen Ende einen Sperrhaken 16 (Fig. 3) trägt. Von der Grundplatte 1 springt ein Rastvorsprung 17 nach oben vor, der an seinem oberen Ende einen etwas nach vorne ausragenden Wulst 18 besitzt. Der Riegelhebel 15 ist durch eine nicht gezeichnete leichte Drehfeder in Richtung auf die in Fig. 1 gezeichnete Entriegelungsstellung beaufschlagt.

An der Traverse 14 ist weiterhin ein Schieber 20 schwenkbar gelagert, der eine Ausnehmung 21 für den Riegelhebel 15 aufweist. Der Schieber 20 liegt im Bereich seines vorderen Randes auf der Querleiste 2 auf und weist im Bereich seines hinteren Randes mit dem er auf der Traverse 14 gelagert ist, eine Verdickung 22 auf, die ein Innengewinde trägt. In dieses Innengewinde ist ein Führungsstift 24 für eine Schraubendruckfeder 25 eingeschraubt, der in einem bestimmten Abstand vor seinem hinteren Ende einen Bund 26 als Abstützung für die Schraubendruckfeder 25 bestitzt. Die Schraubendruckfeder 25 stützt sich mit iherm vorderen Ende an der Innenseite der Querleiste 2 ab. Am vorderen Ende weist der Führungsstift 24 einen Schraubschlitz 27 auf, so daß er mittels eines Schraubenziehers mehr oder weniger weit in die mutterartige Verdickung 22 eingeschraubt und dadurch die Vorspannung der Schraubendruckfeder 25 verändert werden kann. Die Schraubendruckfeder 25 sucht den U-förmigen Bügel 8 im Uhrzeigersinn in die Gebrauchsstellung zu verschwenken, so daß bei eingefügtem Skischuh der Steg 9 fest auf die Oberseite des vorderen Sohlenendes gedrückt wird. Die Querleiste 2 weist eine Bohrung auf, durch die der Führungsstift 24 hindurchtreten kann.

In dem verdickten Bereich des Riegelhebels 15, in dem dieser von der Traverse 14 durchsetzt ist, trägt der Riegelhebel 15 ein nach hinten ausragendes Nockenelement 30, das in der in Fig. 3 gezeigten Offenstellung der Skibindung in die Bewegungsbahn des vorderen Sohlenendes ragt, wenn dieses mit den seitlich ausragenden Zapfen 12 in die Lagerausnehmungen 11 eingeführt wird. In der in Fig. 3 gezeigten Offenstellung der Skibindung ist der U-förmige Bügel durch den Riegelhebel 15 in seiner Offenstellung gehalten. Der Riegelhebel 15 hintergreift dabei mit dem Sperrhaken 16 den Rastvorsprung 17, wobei der Wulst 18 in einer entsprechenden Ausnehmung des Sperrhakens 16 ruht. Die Kraft der Feder 25 wird in diesem Zustand von dem Rastvorsprung 17 aufgenommen. In dieser Offenstellung kann das vordere Sohlenende des Skischuhes mit dem Zapfen 12 von hinten oben in die Lagerausnehmungen 11 eingefügt werden, wobei der zu den Lageeusnehmungen 11 hin verlaufende hintere Rand der "Bügeischenkei 10 als Führungsfläche dient. Sobald die Zapfen 12 in die Lagerausnehmungen 11 einsinken, drückt das vordere Sohlenende auf das Nockenelement 30, so daß dadurch der Riegelhebel 15 im Uhrzeigersinn belastet und der Sperrhaken 16 aus dem Eingriff mit dem Rastvorsprung 17 ausgehoben wird. Hierdurch steht der Bügel 8 wieder unter der Kraft der Schraubendruckfeder 25, die den Bügel im Uhrzeigersinn nach hinten in die aus Fig. 1 ersichtliche Stellung verschwenkt. In dieser Stellung übergreift der Steg 9 des Bügels 8 die Oberseite des vorderen Sohlenendes, so daß ein Ausheben des Skischuhes aus der Skibindung nicht möglich ist. Wird nun der Skischuh im Sinn einer Laufbewegung angehoben (vgl. Fig. 4), so führt das zu einer Verschwenkung des Bügels 8 gegen die Kraft der Feder 25, durch die eine ständige Anlage des Steges 9 an der Oberseite des vorderen Sohlenendes gewährleistet ist. Der Riegelhebel 15 ist durch die vorstehend erwähnte, nicht gezeichnete Drehfeder in der nach oben verschwenkten Entriegelungsstellung gehalten, so daß er während der Vor- und Rückbewegung des Bügels 8 stets außer Eingriff mit dem Rastvorsprung 17 bleibt. Soll der Skischuh aus der Skibindung wieder gelöst werden, so muß der Riegelhebel 15, beispielsweise mittels des Skistockes, gegen die geringe Kraft der Drehfeder nach unten gedrückt werden, während sich der Skischuh in der angehobenen Stellung gemäß Fig. 4 befindet und somit der Sperrhaken 16 des Riegelhebels 15 vor dem Rastvorsprung 17 liegt. Wird nunmehr der Skischuh abgesenkt, so gelangt der Sperrhaken 16 in Eingriff mit dem Rastvorsprung 17 und blockiert den Bügel 8 in der Offenstellung gemäß Fig. 3. In dieser Offenstellung können die Zapfen 12 nach oben wieder aus den Lagerausnehmungen 11 ausgehoben werden.

Wie sich aus den Zeichnungen ergibt, liegt der Schieber 20 auf den schräg nach vorne abfallenden Rändern der Seitenbacken 3 auf und gleitet auf diesen sowie auf der Oberkante der Querleiste 2 bei der Auf- und Abbewegung des Skischuhes während der Benutzung. Der Schieber hat die Aufgabe, den von den Seitenbacken 3 und der Querleiste 2 umgrenzten Innenraum vor dem Eindringen von Schnee zu schützen.

Die Erfindung ist nicht auf das vorstehend beschriebene Ausführungsbeispiel beschränkt. So kann z.B. der Riegelhebel 15 auch unmittelbar an dem Schieber 20 anstelle des Bügels 8 bzw. der Traverse 14 gelagert sein, und anstelle nur einer Schraubendruckfeder 25 können zwei oder mehrere davon eingesetzt sein, die auf entsprechende Verdickungen des Schiebers oder auch unmittelbar auf die Traverse 14 oder den Bügel 8 drücken. Bei Wahl mehrerer Druckfedern 25 können diese auch unterschiedliche Federsteifigkeit besitzen und austauschbar in dem durch die Querleiste 2 und die Seitenbacken 3 gebildeten Gehäuse eingesetzt sein. In diesem Fall kann auf eine Verstellmöglichkeit für die Druckfedern, wie sie bei dem gezeigten Ausführungsbeispiel durch den Führungsstift 24 gegeben ist, verzichtet werden, weil die Federkraft durch die Wahl der entsprechenden Anzahl und/oder entsprechend steifer Ausführungen der Druckfedern bestimmbar ist.

## Patentansprüche

1. Langlaufskibindung für Langlaufskischuhe, die an ihrem vorderen Sohlenende in Eingriffselemente (11) der Skibindung einfügbare entsprechende Eingriffselemente (12) zur Herstellung einer Gelenkverbindung aufweisen, mit einem U-förmigen Bügel (8) zur Sicherung des vorderen Sohlenendes gegen eine Abheben von den skibindungsseitigen Eingriffselementen (11), wobei die Schenkel (10) des U-förmigen Bügels (8) mit ihren freien Enden an skifesten Seitenbacken (3) der Skibindung um eine Querachse (7) schwenkbar gelagert sind und der U-förmige Bügel (8) durch eine Feder (25) in Richtung auf eine mit seinem Steg (9) das vordere Sohlenende übergreifende Stellung belastet ist, und mit einem federbelasteten Riegelhebel (15), der mittels eines Sperrhakens (16) einen Rastvorsprung (17) der Skibindung hintergreifen und dadurch den U-förmigen Bügel (8) in einer Offenstellung halten kann, dadurch gekennzeichnet, daß der Riegelhebel (15) an dem Bügel (8) in Richtung zur Skispitze nach vorne ausragend befestigt ist und daß an der Skibindung ein Nockenelement (30) gelagert ist, das bei Offenstellung des Bügels (8) in der Bewegungsbahn des vorderen Sohlenendes bei dessen Einfügen in die Skibindung liegt und bei Betätigung durch das vordere Sohlenende mechanisch auf den Riegelhebel (15) wirkt und dessen Sperrhaken (16) aus dem Eingriff mit dem Rastvorsprung (17) aushebt.

2. Skibindung nach Anspruch 1, dadurch gekennzeichnet, daß der Riegelhebel (15) schwenkbar an dem U-förmigen Bügel (8) gelagert und durch eine Schenkelfeder in Richtung auf eine Entriegelungsstellung beaufschlagt ist.

3. Skibindung nach Anspruch 2, dadurch gekennzeichnet, daß das Nockenelement (30) an dem Riegelhebel (15) ausgebildet ist.

4. Skibindung nach Anspruch 1, dadurch gekennzeichnet, daß der Riegelhebel starr an dem Bügel befestigt und biegeelastisch ist.

5. Skibindung nach einem der Ansprüche 1 bis 4, dadurch gekennzeichnet, daß die skibindungsseitigen Eingriffselemente (11) an dem Bügel (8) ausgebildet bzw. angeordnet sind.

6. Skibindung nach Anspruch 5, dadurch gekennzeichnet, daß die skibindungsseitigen Eingriffselemente nach oben offene Lagerausnehmungen (11) in den Schenkeln (10) des Bügels (8) und die sohlenseitigen Eingriffselemente seitlich vom vorderen Sohlenende vorspringende Zapfen (12) sind.

7. Skibindung nach einem der Ansprüche 1 bis 3 und 5, 6, dadurch gekennzeichnet, daß die den Bügel (8) belastende Feder eine in Skilängsrichtung verlaufende Druckfeder (25) ist, die sich mit ihrem vorderen Ende an einer Querleiste (2) der Skibindung abstützt.

8. Skibindung nach Anspruch 7, dadurch gekennzeichnet, daß die Druckfeder (25) sich mit ihrem hinteren Ende an einem Bund (26) eines mit dem Bügel (8) gelenkig verbundenen Führungsstiftes (24) abstützt.

9. Skibindung nach Anspruch 8, dadurch gekennzeichnet daß der Führungsstift (24) an seinem hinteren Ende als Schraube ausgebildet und in einer an dem Bügel (8) angelenkten Mutter (22) schraubverstellbar ist.

## Claims

1. A cross-country ski binding for cross-country ski boots which at the front end of their sole have appropriate engagement elements (12) which can be inserted into engagement elements (11) of the ski binding, to make a pivotal connection, comprising a U-shaped loop member (8) for securing the front end of the sole to prevent it from lifting away from the engagement elements (11) of the ski binding, wherein the legs (10) of the U-shaped loop member (8) are mounted pivotably about a transverse axis (7) by their free ends to side jaws (3), which are fixed with respect to the ski, of the ski binding, and the U-shaped loop member (8) is urged by a spring (25) towards a position in which it engages with its web portion (9) over the front end of the sole, and further comprising a spring-loaded locking lever (15) which by means of a locking hook (16) can engage behind a retaining projection (17) of the ski binding and can thereby hold the U-shaped loop member (8) in an open position, characterised in that the locking lever (15) is secured to the loop member (8) in such a way as to project forwardly towards the tip of the ski and that mounted on the ski binding is a cam element (30) which, in the open position of the loop member (8), lies in the path of movement of the front end of the sole upon insertion thereof into the ski binding and, upon being actuated by the front end of the sole, acts mechanically on the locking lever (15) and lifts the locking hook 6 thereof out of engagement with the retaining protection (17).

2. A ski binding according to claim 1 characterised in that the locking lever (15) is mounted pivotably on the U-shaped loop member (8) and is urged by a leg spring towards an unlocking position.

3. A ski binding according to claim 2 characterised in that the cam element (30) is provided on the locking lever (15).

4. A ski binding according to claim 1 characterised in that the locking lever is rigidly secured to the loop member and is flexurally elastic.

5. A ski binding according to one of claims 1 to 4 characterised in that the engagement elements (11) on the ski binding are formed or arranged on the loop member (8).

6. A ski binding according to claim 5 characterised in that the engagement elements on the ski binding are upwardly open mounting recesses (11) in the legs (10) of the loop member (8) and the engagement elements on the ski boot sole are pins (12) projecting laterally from the front end of the sole.

7. A ski binding according to one of claims 1 to 3 and 5 and 6 characterised in that the spring loading the loop member (8) is a compression spring (25) which extends in the longitudinal direction of the ski and which bears with its front end against a transverse bar portion (2) of the ski binding.

8. A ski binding according to claim 7 characterised in that the compression spring (25) is supported with its rearward end against a shoulder (26) on a guide pin (24) which is pivotally connected to the loop member (8).

9. A ski binding according to claim 8 characterised in that the guide pin (24) is in the form of a screw at its rearward end and is screw-adjustable in a nut (22) pivotally connected to the loop member (8).

## Revendications

1. Fixation de ski de fond pour des chaussures de ski de fond, qui présentent, à l'extrémité avant de leur semelle, des éléments de prise (12) insérables dans des éléments de prise correspondants (11) de la fixation de ski pour la réalisation d'une liaison articulée, comprenant un étrier en forme de U (8) pour assurer l'extrémité avant de la semelle vis-à-vis d'un détachement des éléments de prise du côté fixation de ski (11), les ailes (10) de l'étrier en forme de U (8) étant supportées, par leurs extrémités libres, de manière à pouvoir pivoter autour d'un axe transversal (7) sur des mâchoires latérales (3), solidaires du ski, de la fixation de ski, l'étrier en forme de U (8) étant sollicité par un ressort (25) en direction d'une position où son âme (9) recouvre l'extrémité avant de la semelle, et un levier de verrouillage (15) sollicité de manière élastique, qui peut prendre derrière une saillie d'enclenchement (17) de la fixation de ski au moyen d'un crochet d'arrêt (16) et peut ainsi maintenir l'étrier en forme de U (8) dans une position ouverte, caractérisée en ce que le levier de verrouillage (15) est fixé sur l'étrier (8) de manière à faire saillie vers l'avant en direction de la pointe du ski et en ce que, sur la fixation de ski, est supporté un élément en ergot (30) qui, dans la position ouverte de l'étrier (8), se trouver dans la trajectoire de l'extrémité avant de la semelle lors de son introduction dans la fixation de ski et qui, lors d'un actionnement par l'extrémité avant de la semelle, agit mécaniquement sur le levier de verrouillage (15) et soulève son crochet d'arrêt (16) en dehors de la prise avec la saillie d'enclenchement (17).

2. Fixation de ski suivant la revendication 1, caractérisée en ce que le levier de verrouillage (15) est supporté de manière à pouvoir pivoter sur l'étrier en forme de U (8) et est sollicité par un ressort en direction d'une position de déverrouillage.

3. Fixation de ski suivant la revendication 2, caractérisée en ce que l'élément en ergot (30) est réalisé sur le levier de verrouillage (15).

4. Fixation de ski suivant la revendication 1, caractérisée en ce que le levier de verrouillage est fixé de manière rigide sur l'étrier et est élastique à la flexion.

5. Fixation de ski suivant l'une des revendications 1 à 4, caractérisée en ce que les éléments de prise du côté fixation de ski (11) sont réalisés ou respectivement agencés sur l'étrier (8).

6. Fixation de ski suivant la revendication 5, caractérisée en ce que les éléments de prise du côté fixation de ski sont des évidement de support ouverts vers le haut (11) prévus dans les ailes (10) de l'étrier (8) et en ce que les éléments de prise du côté semelle sont des tourillons (12) qui font saillie latéralement depuis l'extrémité avant de la semelle.

7. Fixation de ski suivant l'une des revendications 1 à 3 et 5, 6, caractérisée en ce que le ressort sollicitant l'étrier (8) est un ressort de pression (25) qui s'étend suivant la direction longitudinale du ski et qui, par son extrémité avant, s'appuie sur une barre transversale (2) de la fixation de ski.

8. Fixation de ski suivant la revendication 7, caractérisée en ce que le ressort de presssion (25) s'appuie, par son extrémité arrière, sur un collet (26) d'une tige de guidage (24) qui est reliée de manière articulée à l'étrier (8).

9. Fixation de ski suivant la revendication 8, caractérisée en ce que la tige de guidage (24) est réalisé sur son extrémité arrière sous la forme d'une vis et en ce qu'elle pout être ajustée par vissage dans un écrou (22) articulé sur l'étrier (8).
